# EUROPÄISCHE PATENTSCHRIFT

(11) **EP 4 064 935 B1**
(45) Veröffentlichungstag und Bekanntmachung des Hinweises auf die Patenterteilung: **27.12.2023**
(21) Anmeldenummer: 20803787.9
(22) Anmeldetag: 06.11.2020
(51) Int. Cl.: A47B 81/00, A47B 49/00

(54) **MÖBELELEMENT**
FURNITURE ELEMENT
ÉLÉMENT DE MEUBLE

(30) Priorität: 27.11.2019 DE 102019132208
(43) Veröffentlichungstag der Anmeldung: 05.10.2022
(73) Patentinhaber: Paul Hettich GmbH & Co. KG, 32278 Kirchlengern (DE)
(72) Erfinder: PETKER, Waldemar, 32257 Bünde (DE)
(74) Vertreter: Dantz, Jan Henning
(86) Internationale Anmeldenummer: PCT/EP2020/081246
(87) Internationale Veröffentlichungsnummer: WO 2021/104832

(56) Entgegenhaltungen:
- WO-A1-88/01483
- GB-A- 412 648
- US-A- 4 392 628

## Beschreibung

Die vorliegende Erfindung betrifft ein Möbelelement gemäß dem Oberbegriff des Anspruchs 1.

Möbelelemente wie Ablagen oder Regale, bei denen ein Innenkorpus oder eine Tragplatte gleichzeitig rotatorisch und translatorisch bewegbar an oder in einem Außenkorpus angeordnet ist, sind beispielsweise aus der JP 10318669 oder der DE 10 2017 106 170 A1 bekannt.

Zur Durchführung einer solchen Translations-Rotations-Bewegung wird bei der DE 10 2017 106 170 A1 ein Translations-Rotationslager eingesetzt, das im Wesentlichen zwei Platten mit darin angeformten Laufrillen aufweist, in denen Wälzrollen oder Wälzkugeln geführt sind, wobei die Laufrillen derart in ihrer Formgestalt ausgebildet sind, dass sie eine Rotationsbewegung der einen (oberen) Platte relativ zur zweiten (unteren) Platte um einen vorbestimmten Winkel ermöglichen. Zusätzlich ist in der oberen Platte ein Schlitz vorgesehen, über den eine Translationsbewegung der Platten relativ zueinander ermöglicht wird.

Insbesondere die in der letztgenannten Veröffentlichung beschriebene Tragplatte hat sich in der Praxis an sich bewährt.

Bei Regalen besteht häufig das Problem, die auf diesen gelagerten Gegenstände einerseits vor Schmutz zu schützen und andererseits eine gute Zugänglichkeit der Gegenstände zu ermöglichen. Bei größeren und/oder höheren Möbelelementen, insbesondere Hängeschränken, Highboards oder dergleichen ist es außerdem notwendig, die Drehbewegung zusätzlich im Bereich der Deckplatte des Möbelelements hinreichend abzustützen.

Die Anbringung eines zusätzlichen Translations-Rotationslagers im Bereich der Deckplatten ist insbesondere durch größere Toleranzen sowie eine mangelnde Steifigkeit der einzelnen Bauteile des Möbelelements erschwert, so dass bei einem solchen zusätzlichen Translations-Rotationslagers die darin verbauten Wälzlagerelemente nicht mehr in den dazu vorgesehenen Lagerrillen geführt werden.

Solche Möbelelemente, bei denen im Bereich der Deckplatten zusätzliche Funktionselemente zur Abstützung bzw. Führung der Drehbewegung angeordnet sind, sind aus den Druckschriften GB 412 648 A, US 4 392 628 A oder WO 88/01483 A1 bekannt.

Außerdem ist die Einbringung zusätzlicher Funktionalitäten wie beispielsweise eine Ausstoßfunktion zur Ermöglichung einer grifflosen Betätigung des Möbeleelements nur mit großem Aufwand in ein solches Translations-Rotationslager zu integrieren.

Aufgabe der vorliegenden Erfindung ist es, ein Möbelelement mit einem Außenkorpus und einem relativ zu diesem über ein Translations-Rotationslager bewegbar gelagerten Innenkorpus bereitzustellen, das eine zuverlässige Translations-Rotationsbewegung sowie eine einfache Integration zusätzlicher Funktionen erlaubt.

Diese Aufgabe wird durch ein Möbelelement mit den Merkmalen des Anspruchs 1 gelöst.

Bei dem erfindungsgemäßen Möbelelement weisen der Außenkorpus und der Innenkorpus zumindest eine Bodenplatte und eine Deckplatte auf. Der Innenkorpus weist zumindest eine mit der Bodenplatte und der Deckplatte verbundene Seitenwand auf.

Das Translations-Rotationslager ist zwischen der Bodenplatte des Außenkorpus und der Bodenplatte des Innenkorpus angeordnet.

Die Deckplatte des Innenkorpus oder eine zwischen der Deckplatte des Außenkorpus und der Deckplatte des Innenkorpus angeordnete Platte ist als Funktionsplatte mit einer in diese integrierte ersten Führungsbahn und wenigstens einem in diese integriertem Funktionselement ausgebildet.

An der Deckplatte des Außenkorpus ist dabei ein in die erste Führungsbahn vorstehendes und entlang der Führungsbahn bewegbares und bei Erreichen des Funktionselementes mit diesem wechselwirkendes Führungselement angeordnet.

Das Funktionselement ist dabei als Selbsteinzug oder Selbstauszug oder Mitteleinzug, oder in Gestalt mindestens eines Ausstoßelements oder mindestens eines Dämpfungselements ausgebildet.

Während ein Selbsteinzug oder ein Selbstauszug üblicherweise an einer Endstellung einer vordefinierten Bewegung angeordnet ist, kann als alternatives oder weiteres Funktionselement ein Mitteleinzug auch an einer Zwischenposition der ersten oder zweiten Führungsbahn angeordnet sein, um einen Selbsteinzug in eine vordefinierte Zwischenposition zu bilden, aus der heraus dann die weitere Bewegung in eine Endposition erfolgen kann.

Solche Mitteleinzüge werden beispielsweise bei den Mitteltüren von 3-türigen Schiebetürschränken eingesetzt, um eine exakte Mittelposition zu definieren. Die Einzugsfunktion kann dabei aus beiden Richtungen erfolgen, zudem können noch Dämpfer zum Abbremsen der Bewegung eingesetzt sein. Der technische Aufbau eines solchen Mitteleinzugs kann beispielsweise aus der EP 2 333 218 A1 oder aus der EP 2 744 963 A1 entnommen werden.

Durch die Anordnung einer Funktionsplatte mit in dieser integrierten ersten Führungsbahn und wenigstens einem in diese integrierten Funktionselement im Bereich der Deckplatten wird eine hinreichende Seitenführung des Innenkorpus im ortsfest gehaltenen Außenkorpus erreicht, mit der die durch das Translations-Rotationslager ermöglichte Translations-Rotationsbewegung des Innenkörpers unterstützt wird.

Darüber hinaus ist durch die Funktionsplatte in einfacher Weise eine Ausrüstung des Möbelelements mit einer oder mehreren weiteren Funktionen ermöglicht.

Vorteilhafte Ausführungsvarianten der Erfindung sind Gegenstand der Unteransprüche.

Gemäß einer vorteilhaften Weiterbildung der Erfindung weist die Funktionsplatte eine zweite Führungsbahn auf, in die ein an der Deckplatte des Außenkorpus angeordnetes weiteres Führungselement vorsteht. Mit einer solchen zweiten Führungsbahn und einem zweitem Führungselement wird die Führung des Innenkorpus relativ zum Außenkorpus im Bereich der Deckplatten nochmals verbessert.

Gemäß einer vorteilhaften Weiterbildung der Erfindung ist die Funktionsplatte in einer in der Deckplatte des Innenkorpus eingeformten Aufnahme festgelegt, wobei die Aufnahme zur Deckplatte des Außenkorpus hin offen ist.

Dies ermöglicht eine einfache Montage sowie einfache Austauschmöglichkeiten zum Um- oder Nachrüsten der Funktionsplatte mit Funktionselementen.

Gemäß einer Ausführungsvariante ist ein Funktionselement nahe einem Ende der ersten Führungsbahn in einer ersten Ausnehmung der Funktionsplatte aufgenommen, wobei die Enden der ersten Führungsbahn durch eine zweite Ausnehmung, in der ein Umlenkelement aufgenommen ist, miteinander verbunden sind.

Das Umlenkelement ist dabei bevorzugt als Wippe ausgebildet.

Das Führungselement ist gemäß einer bevorzugten Ausführungsvariante als Stift, Bolzen oder Rad oder Kugellager ausgebildet, so dass im Falle eines als Stift oder Bolzen ausgebildeten Führungselements dieses in der Führungsbahn gleiten kann, während bei einem als Rad oder Kugellager ausgebildeten Führungselement und auch bei an einer Seitenkante der Führungsbahn anstoßendem Rad oder Kugellager nur eine Rollreibung wirkt und damit die Translations-Rotationsbewegung des Innenkorpus relativ zum Außenkorpus nahezu widerstandsfrei ausgeführt werden kann.

In einer bevorzugten Weiterbildung ist das Führungselement als Aktivator für das wenigstens eine Funktionselement ausgebildet.

Gemäß einer weiteren Ausführungsvariante ist die in der Funktionsplatte mindestens eine Ausnehmung durch einen Deckel abdeckbar.

Dies ermöglicht das Einbringen eines solchen Funktionselements in die Funktionsplatte auch zu einem späteren Zeitpunkt als nachrüstbares Funktionselement.

Gemäß einer weiteren bevorzugten Ausführungsvariante ist der Innenkorpus relativ zum Außenkorpus aus einer ersten Funktionsposition in eine zur Ausgangsposition um einen vorbestimmten Winkel gedrehte zweite Funktionsposition bewegbar, wobei in beiden Funktionspositionen die Bodenplatten und die Deckplatten des Innenkorpus und des Außenkorpus in übereinstimmenden Geometrien zueinander ausgerichtet sind.

Dies ermöglicht insbesondere, das Möbelelement im Verbund mit weiteren Möbelelementen in unterschiedlichen Funktionspositionen einzustellen, ohne dass das Möbelelement einen anderen Raumbereich einnimmt.

Nachfolgend werden bevorzugte Ausführungsbeispiele anhand der beiliegenden Figuren näher erläutert. Es zeigen:
- Fig. 1a: eine isometrische Darstellung einer Ausführungsvariante eines erfindungsgemäßen Möbelelements in der Schließstellung,
- Fig. 1b: eine isometrische Darstellung einer ersten Ausführungsvariante eines Innenkorpus eines erfindungsgemäßen Möbelelements mit Funktionsplatte und in dieser angeordneten Führungsbahnen und Funktionselementen,
- Fig. 2 und 3: unterschiedliche isometrische Explosionsdarstellungen des in Fig. 1 gezeigten Möbelelements,
- Fig. 4: eine isometrische Explosionsdarstellung der Funktionsplatte und Funktionselementen gemäß der in den Fig. 1b und 2 gezeigten Ausführungsvariante,
- Fig. 5: eine Draufsicht auf das Möbelelement mit Funktionsplatte und darin eingesetzten, als Ausstoßelement ausgebildeten Funktionselementen in einer Stellung nach Auslösen eines Ausstoßelements,
- Fig. 6: eine isometrische Darstellung des Möbelelements in der Stellung gemäß Figur 5,
- Fig. 7: eine isometrische Explosionsdarstellung der Funktionsplatte mit darin eingesetzten, als Ausstoßelement ausgebildeten Funktionselementen und einem als Selbsteinzug ausgebildeten weiteren Funktionselement,
- Fig. 8: eine isometrische Darstellung der Funktionsplatte und darin eingesetztem, als Selbsteinzug ausgebildetem Funktionselement in einer Stellung vor Auslösen des Selbsteinzugs,
- Fig. 9: eine isometrische Darstellung der Funktionsplatte und darin eingesetztem, als Selbsteinzug ausgebildetem Funktionselement in einer Stellung nach Auslösen des Selbsteinzugs,
- Fig. 10: eine isometrische Darstellung der Funktionsplatte und in die Ausnehmung für den Selbsteinzug eingesetztem Deckel anstelle des Funktionselements,
- Fig. 11: eine isometrische Darstellung der Funktionsplatte mit einem einzigen, als Ausstoßelement ausgebildeten Funktionselement und einem diesem benachbart angeordneten Umlenkelement in einer Stellung vor Auslösen des Ausstoßelements,
- Fig. 12: eine der Figur 11 entsprechende Darstellung der Funktionsplatte in einer Stellung nach Auslösen des Ausstoßelements,
- Fig. 13: eine isometrische Darstellung des Möbelelements in einer um 90° gegenüber einer Schließstellung gedrehten Funktionsstellung des Innenkorpus relativ zum Außenkorpus, und
- Fig. 14: eine isometrische Darstellung des Möbelelements in einer um 180° gegenüber einer Schließstellung gedrehten Funktionsstellung des Innenkorpus relativ zum Außenkorpus.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, des Außenkorpus, des Innenkorpus, der Deckplatte, der Bodenplatte, der Führungsbahn, der Führungselemente und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Fig. 1a, 1b und 2 ist mit dem Bezugszeichen 1 insgesamt eine Ausführungsvariante eines erfindungsgemäßen Möbelelements bezeichnet. Das Möbelelement 1 weist einen Außenkorpus 2 und einen relativ zu diesem über ein Translations-Rotationslager 4 (gezeigt in Fig. 3) bewegbar gelagerten Innenkorpus 3 auf.

Wie insbesondere in den Fig. 2 und 3 dargestellt ist, weisen der Außenkorpus 2 und der Innenkorpus 3 jeweils eine Bodenplatte 21, 31 und eine Deckplatte 22, 32 auf. Der Innenkorpus 3 weist des Weiteren zwei mit der Bodenplatte 31 und der Deckplatte 32 verbundene Seitenwände 33, 34 auf.

Denkbar wäre prinzipiell auch, die Verbindung der Bodenplatte 31 mit der Deckplatte 32 über nur eine solche Seitenwand. Bei der hier gezeigten Ausführungsvariante weist auch der Außenkorpus 2 zwei Seitenwände 23, 24 auf. Die Bodenplatten 21, 31 und die Deckplatten 22, 32 sind in der hier gezeigten Ausführungsvariante mit quadratischer Fläche ausgebildet.

Denkbar sind hier auch andere Formgestaltungen wie insbesondere eine rechteckige Formgestaltung mit ungleich langen Seitenkanten oder auch eine andere polygonale Formgestalt.

Die mindestens eine Seitenwand zur Verbindung der Bodenplatte 31 mit der Deckplatte 32 ist hierbei üblicherweise ungefähr bündig zu einer Außenkante der Bodenplatte 31 oder der Deckplatte 32 angeordnet, allerdings ist es im Sinne der Erfindung genauso möglich, die Seitenwand mit einem Abstand oder winklig zur Außenkante der Bodenplatte 31 oder der Deckplatte 32 anzuordnen.

Das Translations-Rotationslager 4 ist, wie in Fig. 3 dargestellt, zwischen der Bodenplatte 21 des Außenkorpus 2 und der Bodenplatte 31 des Innenkorpus 3 angeordnet. Das Translations-Rotationslager 4 weist dabei bevorzugt mehrere Laufrillen 41 auf, in denen Wälzrollen oder Wälzkugeln geführt sind, wobei die Laufrillen 41 derart in ihrer Formgestalt ausgebildet sind, dass sie eine Rotationsbewegung des Innenkorpus 3 relativ zum Außenkorpus 2 um einen vorbestimmten Winkel, im hier dargestellten Ausführungsbeispiel insbesondere um 180° ermöglichen.

Das Translations-Rotationslager 4 weist des Weiteren eine Lagerplatte 42 mit einem Schlitz 43 auf, über die eine Translationsbewegung des Innenkorpus 3 relativ zum Außenkorpus 2 in einer in Fig. 3 angezeigten Richtung A ermöglicht wird. Zum prinzipiellen Aufbau und der Funktionsweise eines solchen

Translations-Rotationslagers 4 sei beispielhaft auf die DE 10 2017 106 170 A1 verwiesen, in der ein solches Translations-Rotationslager 4 ausführlich beschrieben ist.

Wie insbesondere in den Fig. 1b und 2 dargestellt ist, ist zwischen der Deckplatte 22 des Außenkorpus 2 und der Deckplatte 32 des Innenkorpus 3 eine Funktionsplatte 5 angeordnet. Die Funktionsplatte 5 ist hier als separate Platte ausgebildet, die in einer in der Deckplatte 32 des Innenkorpus 3 angeformten Aufnahme 35 festgelegt ist. Die Aufnahme 35 ist dabei zur Deckplatte 22 des Außenkorpus 2 hin offen ausgebildet.

Denkbar wäre auch, die Funktionsplatte 5 als Teilstück der Deckplatte 32 des Innenkorpus 3 auszubilden.

Die Funktionsplatte 5 weist bei sämtlichen in den Figuren gezeigten Ausführungsvarianten eine in diese integrierte erste Führungsbahn 6 und eine zweite Führungsbahn 7 auf. Die Führungsbahnen 6, 7 sind dabei als Nuten ausgebildet, die in eine der Deckplatte 22 des Außenkorpus 2 zugewandten Fläche der Funktionsplatte 5 eingebracht, beispielsweise eingefräst sind.

Es ist aber auch möglich nur eine Führungsbahn oder mehr als zwei Führungsbahnen vorzusehen
Die Funktionsplatte 5 ist bevorzugt als Holzplatte oder Platte aus einem Holzverbundwerkstoff oder einem Kunststoff gefertigt, in die in einfacher Weise solche Nuten 6, 7 sowie weitere Ausnehmungen 51, 52, 54 oder Bohrungen 53 einbringbar sind. Die Bohrungen 53 dienen der Befestigung der Funktionsplatte 5 an der Deckplatte 32 des Innenkorpus 3, insbesondere durch Verschrauben.

Die weiteren Ausnehmungen 51, 52, 53 dienen der Aufnahme von

Funktionselementen 9, 9`. Als Funktionselement 9,9` kommt hier ein Selbsteinzug, ein Selbstauszug, ein Mitteleinzug, ein Ausstoßelement oder ein Dämpfungselement in Frage. Denkbar sind auch andere Ausgestaltungen solcher Funktionselemente.

An der Deckplatte 22 des Außenkorpus 2 ist entsprechend wenigstens ein in die erste Führungsbahn 6 vorstehendes und entlang der Führungsbahn 6 bewegbares und bei Erreichen des Funktionselements 9 mit diesem wechselwirkendes Führungselement 8 angeordnet.

Das Führungselement 8 ist dabei bevorzugt als Stift, Bolzen oder als Rad oder Kugellager ausgebildet.

Die erste Führungsbahn 6 ist bevorzugt als parallel zur Ebene der Funktionsplatte 5 sich erstreckende offene Kurvenbahn mit ellipsen- oder ovalähnlicher Form ausgebildet.

Wie in Figur 4 dargestellt ist, ist an jedem der Enden 61, 62 der ersten Führungsbahn 6 eine erste Ausnehmung 51 angeformt, in der ein beispielsweise als Dämpfungselement oder als Ausstoßelement ausgebildetes Funktionselement 9 eingesetzt ist.

Ein Dämpfungselement ermöglicht eine Abdämpfung des Innenkorpus 3 in eine durch die Enden 61, 62 der Führungsbahn 6 vorbestimmten Funktionsposition.

Ein Ausstoßelement ermöglicht durch leichtes Eindrücken der Seitenwand 33 eine durch das Ausstoßelement bewirkte Öffnungsbewegung des Innenkorpus, so dass nach erfolgter Öffnungsbewegung in einer leicht geöffneten Stellung des Möbelelements 1, wie sie in Figur 6 dargestellt ist, ein Benutzer in das Möbeleelement 1 eingreifen kann und dabei durch Drücken gegen eine Innenseite der Seitenwand 33 oder durch Ziehen an einer Stirnkante der Seitenwand 33 den Innenkorpus 3 manuell weiter in Öffnungsrichtung bewegen kann.

Die Funktionsauslösung dieses Funktionselements 9 erfolgt, wie in Figur 5 dargestellt ist, durch das als Aktivator für das Funktionselement 9 genutzte Führungselement 8. Figur 5 zeigt dabei das von dem als Ausstoßelement ausgebildeten Funktionselement 9 aus dem Ende 61 der ersten Führungsbahn 6 herausbewegte Führungselement 8. Dabei entspricht die Stellung des Innenkorpus 3 ungefähr der Darstellung in Figur 6.

Das Führungselement 8 ist in der hier gezeigten Ausführungsvariante als Rad ausgebildet, das in seiner Verfahrbewegung kurz vor Erreichen des Endes 61, 62, in der beispielhaften Darstellung in Figur 5 bei Erreichen des ersten Endes 61 der ersten Führungsbahn 6 gegen einen Pin 92 des Funktionselements 9 drückt, der mit einer Mechanik in einem Grundkörper 91 des Funktionselements 9 in Wirkverbindung steht, wobei durch Eindrücken des Pins 92 beim Einfahren des Führungselements 8 in das Ende 61 der ersten Führungsbahn 6 das Funktionselement 9 bei einem Dämpfer ausgelöst bzw. bei einem Ausstosselement vorgespannt wird.

Wird der Innenkorpus 3 in einer weiteren Bewegung so bewegt, dass das Führungselement 8 von dem ersten Ende 61 in das zweite Ende 61 verfahren wird, wird entsprechend der Pin 92 des Funktionselements 9 betätigt, das an dem zweiten Ende 62 der ersten Führungsbahn 6 angeordnet ist. Der Pin 92 steht dabei in das jeweilige Ende 61,62 der ersten Führungsbahn 6 vor.

Denkbar ist auch, anstelle oder zusätzlich im Bereich der zweiten Führungsbahn 7 eine dritte Ausnehmung 54 oder mehrere solcher dritter Ausnehmungen 54 in die Funktionsplatte 5 einzubringen und entsprechend ein Funktionselement 9 dort einzusetzen.

Eine solche Ausführungsvariante ist in den Figuren 7 bis 10 dargestellt. Bei dieser Ausführungsvariante ist zusätzlich zu den an der ersten Führungsbahn 6 vorgesehenen Funktionselementen 9 ein weiteres Funktionselement 9' an einem Ende 71 der zweiten Führungsbahn 7 in einer zu dessen Aufnahme vorgesehenen Ausnehmung 54 aufgenommen.

Das Funktionselement 9' ist hier als Selbsteinzug ausgebildet, mit einem Grundkörper 91', in dem eine mit einem Mitnehmer 92' gekoppelte Mechanik aufgenommen ist. Bei Aktivierung dieser Mechanik durch Annähern des Führungselements 8 an das erste Ende 71 der zweiten Führungsbahn 7, wie es in Figur 8 dargestellt ist, umgreift der Mitnehmer 92' das Führungselement 8 und zieht dieses, wie in Figur 9 dargestellt, in das erste Ende 71 der zweiten Führungsbahn 7, wodurch der Innenkorpus 3 in die in Figur 1a gezeigte Schließposition bewegt wird.

Alternativ oder zusätzlich kann ein entsprechendes Funktionselement 9' auch an dem zweiten Ende 72 der zweiten Führungsbahn 7 angeordnet sein, um einen Selbstauszug zu bilden und dementsprechend eine Bewegung in eine Öffnungsposition des Innenkorpus 3 zu unterstützen.

Alternativ oder zusätzlich kann ein entsprechendes weiteres Funktionselement in Form eines Mitteleinzugs auch an einer Zwischenposition der zweiten Führungsbahn 7 angeordnet sein, um einen Selbsteinzug in eine vordefinierte Zwischenposition zu bilden, aus der heraus dann die weitere Bewegung in eine Endposition erfolgen kann.

Sofern das Einbringen eines solchen Funktionselements 9, 9' in die Funktionsplatte 5 erst zu einem späteren Zeitpunkt als nachrüstbares Funktionselement angedacht ist, kann, wie beispielhaft in Figur 10 gezeigt ist, anstelle des Funktionselements ein Deckel 11 in die dafür vorgesehene Ausnehmung 54 eingesetzt werden, um die Funktion der sonstigen in der Funktionsplatte 5 eingesetzten Funktionselemente nicht zu beeinträchtigen bzw. im gezeigten Ausführungsbeispiel das Ende 71 der zweiten Führungsbahn 7 auf seine ohne die Ausnehmung 54 vorhandenen Abmaße zu begrenzen.

In einer zur anhand der Figuren 4 bis 6 beschriebenen alternativen Ausführungsvariante, dargestellt in den Figuren 11 und 12, ist nur ein solches Funktionselement 9 in einer Ausnehmung 51 eingebettet, die an eines der Enden 61, 62 der ersten Führungsbahn 6 anschließt.

Zusätzlich ist zwischen den Enden 61, 62 der ersten Führungsbahn 6 eine zweite Ausnehmung 52 eingelassen, in der ein Umlenkelement 10 angeordnet ist. Das hier als mechanische Wippe ausgebildete Umlenkelement 10 ermöglicht dabei die Einsparung eines der beiden im Ausführungsbeispiel gemäß Figuren 4 und 5 gezeigten Funktionselemente 9.

Wie in Figur 11 dargestellt ist, weist das hier als Wippe ausgebildete Umlenkelement 10 sich von einer Drehachse 103 erstreckende, an der Drechachse 103 befestigte Flügel 101, 102 auf, an denen jeweils ein Koppelelement 104 gelenkig angeordnet ist und dessen freies Ende in jeweils eines der Enden 61, 62 der ersten Führungsbahn 6 vorsteht.

Auf der dem Koppelelement 104 abgewandten Rückseite des einen Flügels 102 des Umlenkelements 10 liegt der Pin 92 des Funktionselements 9 an, der in die Ausnehmung 52 der Funktionsplatte 5 vorsteht, die der Aufnahme des Umlenkelements 10 dient.

Bei Einlaufen des Führungselements 8 in den Bereich des ersten Endes 61 der ersten Führungsbahn 6 drückt das Führungselement 8 gegen das Koppelelement 104 des Flügels 102, wie es in Figur 11 dargestellt ist.

Der Flügel 102 wird dadurch gegen den Pin 92 des Funktionselements 9 gedrückt und drückt diesen , wenn dasFührungselement 8 das erste Endes 61 der ersten Führungsbahn 6 erreicht, wie in Figur 12 gezeigt ist, in das Gehäuse 91 des Funktionselements 9.

Bewegt sich das Führungselement 8 hingegen in Richtung des zweiten Endes 62 der ersten Führungsbahn 6 so drückt das Führungselement 8 gegen den anderen Flügel 101 des Umlenkelements 10, was zu einer Bewegung des Flügels 102 gegen den Pin 92 des Funktionselements 9 führt und damit ebenfalls das Funktionselement 9 auslöst.

Die Führungsbahnen 6, 7 und das Translations-Rotationslager 4 sind insbesondere so ausgebildet, dass der Innenkorpus 3 relativ zum Außenkorpus 2 aus einer ersten Funktionsposition in eine zur Ausgangsposition um einen vorbestimmten Winkel gedrehte zweite Funktionsposition bewegbar ist, wobei in beiden Funktionspositionen die Bodenplatte 21, 31 und die Deckplatte 22, 32 des Innenkorpus 3 und des Außenkorpus 2 in übereinstimmenden Geometrien zueinander ausgerichtet sind.

So ist beispielhaft in Fig. 1 eine Schließposition als erste Funktionsposition eines solchen Möbelelements 1 gezeigt, bei der der Innenraum des Möbelelements durch die Seitenwände 23, 24 des Außenkorpus einerseits und die Seitenwände 33, 34 des Innenkorpus andererseits nach außen geschlossen sind.

Um die in dem Möbelelement 1 verwahrten Gegenstände zugänglich zu machen, wird der Innenkorpus 3 relativ zum Außenkorpus 2 aus dieser Schließstellung heraus bewegt.

Bei Fortsetzung der Translations-Rotationsbewegung des Innenkorpus 3 relativ zum Außenkorpus 2 erreicht der Innenkorpus 3 zunächst die in Fig. 13 gezeigte zweite Funktionsstellung, hier auch als Halböffnungsstellung bezeichnet, bei der der Innenraum des Möbelelements 1 von einer Seite her zugänglich ist.

Bei Fortsetzung der Translations-Rotationsbewegung des Innenkorpus 3 relativ zum Außenkorpus 2 erreicht der Innenkorpus 3 schließlich die in Fig. 14 gezeigte dritte Funktionsstellung, hier auch als Öffnungsstellung bezeichnet.

In dieser Öffnungsstellung ist der Innenkorpus 3 relativ zum Außenkorpus 2 um 180° gedreht wieder vollständig in dem Außenkorpus 2 aufgenommen. Da die Seitenwände 33, 34 nun nahe den Seitenwänden 23, 24 des Außenkorpus 2 angeordnet sind, ist der Innenraum des Innenkorpus 3 von zwei offenen Seiten her zugängig.

Die Tiefe der hier als Nuten ausgebildeten Führungsbahn 6 und 7 sowie die Länge der Führungselemente 8 ermöglicht darüber hinaus einen Ausgleich von Fertigungstoleranzen sowie von eventuell auftretenden Durchbiegungen des Außenkorpus 2, der durch den Innenkorpus 3 und die darin gelagerten Gegenstände eine Gewichtskraft auf die Bodenplatte 21 des Außenkorpus 2 ausübt, was insbesondere bei maximal aus dem Außenkorpus 2 herausgedrehter Stellung des Innenkorpus dazu führen kann, dass die Bodenplatte 21 sich leicht vertikal nach unten durchbiegt.

Durch die Tiefe der als Nuten ausgebildeten Führungsbahnen 6 und 7 sowie der Länge der Führungselemente wird auch in diesem Zustand eine zuverlässige Führung des Innenkorpus 3 relativ zum Außenkorpus 2 auch in dieser Situation zuverlässig gewährleistet.

Da die Führungsbahnen 6 und 7 in der Funktionsplatte nur wenig Raum benötigen, verbleibt für die Anordnung eines oder mehrerer Funktionselemente 9 hinreichend viel Bauraum, um in äußerst variabler Weise den Einsatz solcher Funktionselemente 9 zu gestalten.

Das Möbelelement 1 ist dabei insbesondere als Hängeschrank, Highboard, Möbelelement einer Kochinsel oder dergleichen einsetzbar.

### Bezugszeichenliste

- 1: Möbelelement

- 2: Außenkorpus
- 21: Bodenplatte
- 22: Deckplatte
- 23: Seitenwand
- 24: Seitenwand

- 3: Innenkorpus
- 31: Bodenplatte
- 32: Deckplatte
- 33: Seitenwand
- 34: Seitenwand
- 35: Aufnahme

- 4: Translations-Rotationslager
- 41: Laufrille
- 42: Lagerplatte
- 43: Schlitz

- 5: Funktionsplatte
- 51: erste Ausnehmung
- 52: zweite Ausnehmung
- 53: Bohrung
- 54: dritte Ausnehmung

- 6: erste Führungsbahn
- 61: Ende
- 62: Ende
- 63: Klemmnocken
- 64: Seitenwand

- 7: zweite Führungsbahn
- 71: Ende
- 72: Ende
- 73: Klemmnocken
- 74: Seitenwand
- 8: Führungselement

- 9, 9': Funktionselement
- 91, 91': Grundkörper
- 92: Pin
- 92': Mitnehmer

- 10: Umlenkelement
- 101: Flügel
- 102: Flügel
- 103: Drehachse
- 104: Koppelelement

- 11: Deckel

- A: Richtung

## Patentansprüche

1. Möbelelement (1) mit einem Außenkorpus (2) und einem relativ zu diesem über ein Translations-Rotationslager (4) bewegbar gelagerten Innenkorpus (3),
- wobei der Außenkorpus (2) und der Innenkorpus (3) zumindest eine Bodenplatte (21, 31) und eine Deckplatte (22, 32) aufweisen,
- wobei der Innenkorpus (3) zumindest eine mit der Bodenplatte (31) und der Deckplatte (32) verbundene Seitenwand (33) aufweist,
- wobei das Translations-Rotationslager (4) zwischen der Bodenplatte (21) des Außenkorpus (2) und der Bodenplatte (31) des Innenkorpus (3) angeordnet ist,
- wobei die Deckplatte (32) des Innenkorpus (3) oder eine zwischen der Deckplatte (22) des Außenkorpus (2) und der Deckplatte (32) des Innenkorpus (3) angeordnete Platte als Funktionsplatte (5) mit einer in diese integrierte ersten Führungsbahn (6) und wenigstens einem in diese integriertem Funktionselement (9, 9') ausgebildet ist,
- wobei an der Deckplatte (22) des Außenkorpus (2) ein in die erste Führungsbahn (6) vorstehendes und entlang der Führungsbahn (6) bewegbares und bei Erreichen des Funktionselementes (9, 9') mit diesem wechselwirkendes Führungselement (8) angeordnet ist,
**dadurch gekennzeichnet, dass**
- das Funktionselement (9, 9') als Selbsteinzug, Selbstauszug, Mitteleinzug, Ausstoßelement oder Dämpfungselement ausgebildet ist.

2. Möbelelement (1) nach Anspruch 1, **dadurch gekennzeichnet, dass** die Funktionsplatte (5) eine zweite Führungsbahn (7) aufweist, in die ein an der Deckplatte (22) des Außenkorpus (2) angeordnetes Führungselement (8) vorsteht.

3. Möbelelement (1) nach Anspruch 1, **dadurch gekennzeichnet, dass** die Funktionsplatte (5) in einer in der Deckplatte (32) des Innenkorpus (3) eingeformten Aufnahme (35) festgelegt ist, wobei die Aufnahme (35) zur Deckplatte (22) des Außenkorpus (2) hin offen ist.

4. Möbelelement (1) nach einem der Ansprüche 2 bis 3, **dadurch gekennzeichnet, dass** eines des wenigstens einen Funktionselements (9, 9') nahe einem Ende (61, 62) der ersten Führungsbahn (6) in einer ersten Ausnehmung (51) der Funktionsplatte (5) aufgenommen ist und die Enden (61, 62) der ersten Führungsbahn (6) durch eine zweite Ausnehmung (52), in der ein Umlenkelement (10) aufgenommen ist, miteinander verbunden sind.

5. Möbelelement (1) nach Anspruch 4, **dadurch gekennzeichnet, dass** das Umlenkelement (10) als Wippe ausgebildet ist.

6. Möbelelement (1) nach einem der vorstehenden Ansprüche, **dadurch gekennzeichnet, dass** das Führungselement (8) als Stift, Bolzen oder Rad oder Kugellager ausgebildet ist.

7. Möbelelement (1) nach einem der vorstehenden Ansprüche, **dadurch gekennzeichnet, dass** das Führungselement (8) als Aktivator für das wenigstens eine Funktionselement (9, 9') ausgebildet ist.

8. Möbelelement (1) nach einem der vorstehenden Ansprüche, **dadurch gekennzeichnet, dass** die in der Funktionsplatte (5) mindestens eine Ausnehmung (51, 52, 54) durch einen Deckel (11) abdeckbar ist.

9. Möbelelement (1) nach einem der vorstehenden Ansprüche, **dadurch gekennzeichnet, dass** der Innenkorpus (3) relativ zum Außenkorpus (2) aus einer ersten Funktionsposition in eine zur Ausgangsposition um einen vorbestimmten Winkel gedrehte zweite Funktionsposition bewegbar ist, wobei in beiden Funktionspositionen die Bodenplatten (21, 31) und die Deckplatten (22, 32) des Innenkorpus (3) und des Außenkorpus (2) in übereinstimmenden Geometrien zueinander ausgerichtet sind.

## Claims

1. Furniture element (1) having an outer body (2) and an inner body (3) which is movably mounted relative to the outer body via a translation-rotation bearing (4),
- wherein the outer body (2) and the inner body (3) comprise at least a bottom panel (21, 31) and a cover panel (22, 32),
- wherein the inner body (3) has at least one side wall (33) connected to the bottom panel (31) and the cover panel (32),
- wherein the translation-rotation bearing (4) is arranged between the bottom panel (21) of the outer body (2) and the bottom panel (31) of the inner body (3),
- wherein the cover panel (32) of the inner body (3) or a plate arranged between the cover panel (22) of the outer body (2) and the cover panel (32) of the inner body (3) is designed as a functional panel (5) having a first guide track (6) integrated therein and at least one functional element (9, 9') integrated therein,
- wherein a guide element (8) is arranged on the cover panel (22) of the outer body (2), which guide element (8) projects into the first guide track (6) and is movable along the guide track (6) and interacts with the functional element (9, 9') when the latter is reached,
**characterized in that**
- the functional element (9, 9') is designed as a self-retracting device, self-extending device, center-retracting device, ejector element or damping element.

2. Furniture element (1) according to claim 1, **characterized in that** the functional panel (5) has a second guide track (7) into which a guide element (8) arranged on the cover panel (22) of the outer body (2) projects.

3. Furniture element (1) according to claim 1, **characterized in that** the functional panel (5) is fixed in a receptacle (35) formed in the cover panel (32) of the inner body (3), wherein the receptacle (35) is open towards the cover panel (22) of the outer body (2).

4. Furniture element (1) according to one of claims 2 to 3, **characterized in that** one of the at least one functional elements (9, 9') is accommodated near one end (61, 62) of the first guide track (6) in a first recess (51) of the functional panel (5), and the ends (61, 62) of the first guide track (6) are connected to one another by a second recess (52) in which a deflection element (10) is accommodated.

5. Furniture element (1) according to claim 4, **characterized in that** the deflection element (10) is designed as a rocker.

6. Furniture element (1) according to one of the preceding claims, **characterized in that** the guide element (8) is designed as a pin, bolt or wheel or ball bearing.

7. Furniture element (1) according to one of the preceding claims, **characterized in that** the guide element (8) is designed as an activator for the at least one functional element (9, 9').

8. Furniture element (1) according to one of the preceding claims, **characterized in that** the at least one recess (51, 52, 54) in the functional panel (5) can be covered by a cover (11).

9. Furniture element (1) according to one of the preceding claims, **characterized in that** the inner body (3) can be moved relative to the outer body (2) from a first functional position into a second functional position rotated through a predetermined angle with respect to the starting position, wherein the bottom panels (21, 31) and the cover panels (22, 32) of the inner body (3) and of the outer body (2) are aligned in matching geometries with respect to one another in both functional positions.

## Revendications

1. Élément de meuble (1) avec un corps extérieur (2) et un corps intérieur (3) supporté de façon mobile par rapport à celui-ci par l'intermédiaire d'un palier de translation et rotation (4),
- dans lequel le corps extérieur (2) et le corps intérieur (3) présentent au moins un panneau inférieur (21, 31) et un panneau supérieur (22, 32),
- dans lequel le corps intérieur (3) présente au moins une paroi latérale (33) assemblée au panneau inférieur (31) et au panneau supérieur (32),
- dans lequel le palier de translation et rotation (4) est disposé entre le panneau inférieur (21) du corps extérieur (2) et le panneau inférieur (31) du corps intérieur (3),
- dans lequel le panneau supérieur (32) du corps intérieur (3) ou un panneau disposé entre le panneau supérieur (22) du corps extérieur (2) et le panneau supérieur (32) du corps intérieur (3) est conformé comme un panneau fonctionnel (5) avec une première piste de guidage (6) intégrée dans celui-ci et au moins un élément fonctionnel (9, 9') intégré dans celle-ci,
- dans lequel est disposé sur le panneau supérieur (22) du corps extérieur (2) un élément de guidage (8) qui dépasse dans la première piste de guidage (6) et peut se déplacer le long de la piste de guidage (6) et interagit avec l'élément fonctionnel (9, 9') quand il atteint celui-ci,
**caractérisé en ce que**
- l'élément fonctionnel (9, 9') est conformé comme un mécanisme de rétraction automatique, un mécanisme d'extraction automatique, un tiroir à sortie partielle, un élément éjecteur ou un élément amortisseur.

2. Élément de meuble (1) selon la revendication 1, **caractérisé en ce que** le panneau fonctionnel (5) présente une deuxième piste de guidage (7) dans laquelle dépasse un élément de guidage (8) disposé sur le panneau supérieur (22) du corps extérieur (2).

3. Élément de meuble (1) selon la revendication 1, **caractérisé en ce que** le panneau fonctionnel (5) est fixé dans un logement (35) formé dans le panneau supérieur (32) du corps intérieur (3), lequel logement (35) est ouvert vers le panneau supérieur (22) du corps extérieur (2).

4. Élément de meuble (1) selon l'une des revendications 2 à 3, **caractérisé en ce que** l'un des au moins un éléments fonctionnels (9, 9') est logé près d'une extrémité (61, 62) de la première piste de guidage (6) dans un premier creux (51) du panneau fonctionnel (5) et les extrémités (61, 62) de la première piste de guidage (6) sont reliées l'une à l'autre par un deuxième creux (52) dans lequel un élément de déviation (10) est logé.

5. Élément de meuble (1) selon la revendication 4, **caractérisé en ce que** l'élément de déviation (10) est conformé comme une bascule.

6. Élément de meuble (1) selon l'une des revendications précédentes, **caractérisé en ce que** l'élément de guidage (8) est conformé comme une goupille, un goujon ou une roue ou un roulement à billes.

7. Élément de meuble (1) selon l'une des revendications précédentes, **caractérisé en ce que** l'élément de guidage (8) est conformé comme un actionneur de l'au moins un élément fonctionnel (9, 9').

8. Élément de meuble (1) selon l'une des revendications précédentes, **caractérisé en ce que** l'au moins un creux (51, 52, 54) du panneau fonctionnel (5) peut être couvert par un couvercle (11).

9. Élément de meuble (1) selon l'une des revendications précédentes, **caractérisé en ce que** le corps intérieur (3) peut être déplacé par rapport au corps extérieur (2) d'une première position fonctionnelle à une deuxième position fonctionnelle tournée selon un certain angle par rapport à la position de départ, les panneaux inférieurs (21, 31) et les panneaux supérieurs (22, 32) du corps intérieur (3) et du corps extérieur (2) étant orientés l'un vers l'autre dans des géométries qui se correspondent dans les deux positions fonctionnelles.
